# FASCICULE DE BREVET EUROPEEN

(11) **EP 0 174 246 B1**
(45) Date de publication et mention de la délivrance du brevet: **11.05.1988**
(21) Numéro de dépôt: 85401648.2
(22) Date de dépôt: 14.08.1985
(51) Int. Cl.: H01H 9/28

(54) **Dispositif de verrouillage de la commande d'un appareil électrique à commande manuelle**
Verriegelungseinrichtung für die Bedienung eines elektrischen Apparates mit Handbedienung
Locking device for the operation of an electrical apparatus with manual operation

(30) Priorité: 16.08.1984 FR 8412845
(43) Date de publication de la demande: 12.03.1986
(73) Titulaire: TELEMECANIQUE, 92504 Rueil Malmaison Cedex (FR)
(72) Inventeur: Nourry, Daniel, F-21000 Dijon (FR)
(74) Mandataire: Bouju, André

(56) Documents cités:
- FR-A- 2 412 154
- US-A- 2 192 060
- US-A- 2 662 389
- US-A- 2 983 799
- US-A- 4 260 861
- US-A- 4 300 030

## Description

La présente invention concerne un dispositif de verrouillage de la commande d'un appareil électrique à commande manuelle, ce dispositif comprenant deux parties articulées l'une à l'autre par des moyens d'articulation selon un premier axe entre une position de dégagement et une position de verrouillage, des moyens d'accrochage disposés sur chaque partie le long d'un bord espacé des moyens d'articulation, chaque partie portant une aile dans laquelle est formée une ouverture de verrouillage, les ouvertures de verrouillage étant disposées pour venir en regard l'une de l'autre par glissement des ailes l'une parallèlement à l'autre lorsque le dispositif passe en position de verrouillage.

Un tel dispositif est connu d'après le US-A-4 260 861. Selon ce document, chaque partie comporte deux ailes et il y a donc quatre orifices qui sont alignés les uns avec les autres en position de verrouillage, à savoir une paire d'orifices de chaque côté de la trajectoire de la commande manuelle. On peut engager dans chaque paire d'orifices un cadenas dont l'arceau empêche directement le mouvement de la commande manuelle.

Ce dispositif a de nombreux inconvénients. Malgré la présence des quatre ailes et la complexité constructive qui en résulte, on peut tout au plus mettre deux cadenas en position d'empêcher indépendamment l'un de l'autre l'actionnement de la commande manuelle. Or les normes requièrent en général la possibilité de mettre trois cadenas. Même si l'on se contente du nombre de deux cadenas, on rencontre encore dans le US-A-4 260 861 des difficultés pour mettre en place ces cadenas l'un en face de l'autre. En réalité, on peut même se demander s'il est possible d'engager le deuxième arceau de cadenas alors que le premier arceau de cadenas fait déjà saillie dans l'intervalle entre les deux paires d'ailes. De plus, entre les ailes, le dispositif est nécessairement évidé pour permettre les mouvements de la commande manuelle. Ceci oblige à donner aux ailes une bonne rigidité si l'on veut éviter qu'il soit possible de les fléchir vers l'extérieur pour écarter le ou les arceaux de cadenas de la trajectoire de la commande manuelle, ce qui permettrait d'actionner frauduleusement celle-ci.

On connaît encore d'après le US-A-2 192 060 un dispositif dans lequel un étrier entoure sur trois côtés la commande manuelle et une lame de ressort fixée à la partie centrale de l'étrier définit un oeil dans lequel peut être engagé un cadenas passant également par un trou de chaque extrémité de l'étrier. Entre l'oeil précité et la fixation à la partie centrale de l'étrier, la lame de ressort forme un lobe de verrouillage de la commande manuelle, de type à levier basculant. A ses extrémités, situées respectivement au-delà de la fixation à l'étrier et de l'oeil, la lame forme deux crochets de prise sous des rebords du boîtier d'interrupteur.

Dans ce cas, le cadenas n'a pas pour rôle de verrouiller directement la commande manuelle, il verrouille la lame en une position où celle-ci verrouille la commande manuelle. En théorie, la lame pourrait définir plusieurs yeux capables de recevoir chacun un cadenas verrouillant indépendamment d'autres cadenas la lame en position de verrouillage.

Toutefois, ceci paraît difficilement réalisable compte tenu de la longueur disponible limitée entre le lobe de verrouillage du levier basculant et le crochet de montage porté par la lame au-delà de l'oeil. Si l'on allonge la lame de manière à augmenter le nombre de cadenas utilisables, les fraudes par déformation de la lame flexible seront faciles, notamment si seul l'oeil le plus éloigné du lobe est muni d'un cadenas. La fiabilité de ce dispositif connu repose encore sur la rigidité des branches de l'étrier à l'égard de la flexion. Au contraire, la lame est nécessairement souple, ce qui oblige à prévoir deux matériaux différents, dont un est de l'acier à ressort.

Le but de l'invention est ainsi de proposer un dispositif du genre indiqué au début, qui soit simple, fiable, et qui permette de choisir librement le nombre maximal de cadenas utilisables.

Suivant l'invention, l'une au moins des parties porte une surface de butée positionnée de manière à faire obstacle à l'actionnement de la commande manuelle dans l'une au moins de ses positions possibles lorsque le dispositif est en position de verrouillage, et chaque aile porte plusieurs ouvertures de verrouillage qui, en position de verrouillage, viennent simultanément en regard avec les ouvertures de verrouillage de l'autre aile.

Pendant la mise en place du dispositif les deux parties sont inclinées l'une par rapport à l'autre autour des moyens d'articulation, la surface de butée est écartée de la commande manuelle qui peut être éventuellement manoeuvrée. Au contraire, lorsque le dispositif de verrouillage est mis en place avec les ouvertures de verrouillage en regard, la surface de butée empêche la manoeuvre de la commande manuelle. Le dispositif de verrouillage peut être maintenu en position de verrouillage par la tige d'un ou plusieurs cadenas s'étendant à travers les ouvertures, et/ou par un fil passant par l'une au moins des paires d'ouvertures et serré contre le bord du dispositif de verrouillage par un plombage.

Ainsi, chaque cadenas ou autre moyen de verrouillage engagé dans une seule des paires d'ouvertures en regard bloque le dispositif en une position de verrouillage, dans laquelle la surface de butée bloque à son tour la commande manuelle dans la position voulue. Rien n'empêche de prévoir dans les ailes autant d'ouvertures de verrouillage que l'on veut, et les cadenas sont faciles à mettre en place dans les différentes paires d'ouvertures. De plus, ce dispositif même réalisé en matière relativement peu rigide, est difficilement violable car les ailes sont de très efficaces nervures de renforcement s'opposant à la flexion qui serait nécessaire pour dégager les moyens de verrouillage lorsque les cadenas sont en place, c'est-à-dire la flexion autour d'un axe parallèle à l'axe d'articulation entre les deux parties. Contrairement à ce qui se passe selon les US-A-4 260 861 et 2 192 060, une flexion des ailes autour d'un axe situé dans leur plan respectif ne favoriserait en rien l'extraction du dispositif à l'état cadenassé, ou la libération de la commande manuelle alors que le dispositif cadenassé est en place.

Selon une version avantageuse de l'invention, les moyens d'articulation entre les parties adjacentes sont en saillie par rapport aux surfaces de butée lorsque le dispositif est en position de verrouillage. Ainsi, l'appui du dispositif de verrouillage sur la commande manuelle se trouve renforcé.

Selon une version préférée du dispositif de verrouillage selon l'invention, les ailes sont chacune articulée à la partie associée, de manière à être mobiles entre une position couchée appropriée pour la fabrication du dispositif, et une position de service dans laquelle elles sont ramenées l'une contre l'autre.

Ainsi, le dispositif de verrouillage peut être fabriqué à piat et les ouvertures de verrouillage sont mises en regard par une rotation des ailes autour de leur moyen d'articulation.

Selon une autre caractéristique de la version préférée de l'invention, au moins l'une des ailes comporte un téton de positionnement s'étendant transversalement au plan de l'aile, et l'autre aile comporte un trou correspondant pour recevoir le téton de positionnement lorsque le dispositif est en position de verrouillage. Ainsi, en faisant pénétrer le téton de positionnement d'une aile dans le trou correspondant de l'autre aile, on assure un positionnement du dispositif de verrouillage avant la mise en place des moyens de maintien tels que le cadenas ou le fil plombé.

D'autres caractéristiques et avantages de l'invention résulteront encore de la description ci-après d'exemples non limitatifs en référence aux dessins annexés dans lesquels:
la figure 1 est une vue en perspective de dessus du dispositif de verrouillage en position ouverte,
la figure 2 est une vue en perspective de dessous du dispositif de verrouillage en position ouverte,
la figure 3 est une vue en perspective du dispositif en position fermée,
la figure 4 est une vue en coupe schématique d'un appareil à commande manuelle au moment de la mise en place du dispositif de verrouillage,
la figure 5 est une vue en coupe schématique d'un appareil à commande manuelle avec le dispositif de verrouillage en position fermée,
la figure 6 est une vue en coupe schématique d'une variante du dispositif de verrouillage en position sur un appareil électrique à bouton poussoir.

En référence aux figures, le dispositif de verrouillage selon l'invention comporte deux parties 1, articulées l'une à l'autre par des moyens d'articulation 2, des moyens d'accrochage, formés ici par des ergots 3 en saillie par rapport aux extrémités des parties 1, sont disposés le long d'un bord espacé des moyens d'articulation 2. Dans le mode de réalisation représenté, chaque partie 1 porte une surface de butée 4 et comporte trois ouvertures 5 de verrouillage qui viennent en regard des ouvertures de verrouillage correspondantes de l'autre partie lorsque le dispositif est dans une position de verrouillage (figures 5, 6).

Les moyens d'articulation 2, formés par une paroi mince en forme de pont réunissant les parties 1, font saillie par rapport aux surfaces de butée 4 (figures 5, 6).

Les ouvertures de verrouillage 5 sont formées dans des ailes 6, chacune articulée par une charnière 7 à l'une des parties 1 adjacentes.

Dans le mode de réalisation représenté, chacune des ailes 6 comporte un téton 8 de positionnement, s'étendant transversalement au plan de l'aile 6 et un trou 9 correspondant au téton de positionnement 8 dans l'autre aile pour recevoir ce téton de positionnement lorsque le dispositif est en position de verrouillage.

La figure 5 illustre une variante de réalisation du dispositif dans laquelle les ouvertures de verrouillage 5 sont obturées par une cloison mince 10, comportant des rainures d'affaiblissement 11, de sorte que la cloison 10 est fragile suivant une direction transversale à son plan et relativement résistante selon une direction sensiblement parallèle à son plan.

A titre d'exemple, le dispositif de verrouillage selon l'invention a été réalisé en une matière plastique, plus particulièrement du polypropylène qui présente à la fois une rigidité suffisante pour que les parties 1 en forme de plaque et les ailes 6 soient rigides, et également une souplesse suffisante pour qu'une paroi mince constituée dans ce matériau soit souple afin de réaliser les charnières 2 et 7. Le dispositif a ainsi pu être moulé en une seule pièce. Sa fabrication est donc rapide et peu onéreuse.

On a illustré sur les figures 4 et 5 la mise en place du dispositif de verrouillage selon l'invention sur un interrupteur dont le boîtier 12 comporte des logements 13 de forme sensiblement complémentaire à celle des ergots 3 du dispositif. L'interrupteur comporte en outre une commande manuelle basculante 14, encadrée par les logements 13.

Pour la mise en place du dispositif, les deux parties 1 sont inclinées l'une par rapport à l'autre autour de l'articulation 2, les ailes 6 étant dans une position quelconque, par exemple repliées sensiblement perpendiculairement aux parties 1, comme représenté sur la figure 4. Les ergots 3 sont alors introduits dans les logements 13, puis les parties 1 sont rabattues, tout en maintenant les ailes 6 sensiblement parallèles l'une à l'autre, jusqu'au moment où les encoches 5 de chaque aile 6 sont en coïncidence. La commande 14 de l'interrupteur est ainsi en regard d'une surface de butée 4 et, dans le cas représenté sur la figure 5, du côté de la charnière 2 faisant saillie par rapport à la surface 4. Les ailes 6 sont alors plaquées l'une contre l'autre et le téton 8 d'une aile pénètre dans le trou 9 correspondant de l'autre aile de sorte que le dispositif est maintenu provisoirement en position de verrouillage. Le dispositif est ensuite maintenu plus fermement en position verrouillée, soit par l'introduction d'une ou plusieurs tiges de cadenas 15, d'un diamètre voisin de l'ouverture 5 qui a été pratiquée dans l'aile 6, soit au moyen d'un fil 16 maintenu serré dans une ouverture 5 par un plombage 17. On constate qu'en raison du faible jeu qui existe entre l'ouverture 5 et la tige de cadenas 15 ou entre la boucle du fil 16 et le rebord des ailes 6, les parties 1 ne peuvent pivoter que d'une quantité négligeable autour de la charnière 2 et toute tentative de manoeuvre de la commande manuelle 14 amène celle-ci en contact avec la surface de butée 4 et le côté de la charnière 2 sans qu'il soit possible de basculer complètement la commande 14. De plus, en bloquant la charnière 2 entre les parties 1, les moyens de verrouillage empêchent un arrachement du dispositif dont les ergots 3 ne peuvent être dégagés des logements 13.

Dans la variante de réalisation de la figure 6, le dispositif de verrouillage selon l'invention est plus particulièrement adapté à un interrupteur comportant deux boutons poussoirs 18, 19 alternativement enfoncés ou sortis. Le dispositif comporte comme dans le mode de réalisation précédent deux parties 1, articulées autour d'une charnière 2 et supportant des ailes 6 dans lesquelles sont réalisées des ouvertures 5. Dans ce mode de réalisation, l'une des surfaces de butée 4 est en saillie par rapport au plan de l'autre surface de butée 4 et est disposée, lors de la mise en place du dispositif, en face du bouton 19 qui est en position enfoncée. Ainsi, indépendamment du fait que la partie 1 supérieure masque le bouton poussoir 18, celui-ci ne peut être manoeuvré car il entraînerait la sortie du bouton 19 qui viendrait alors en butée contre la surface de butée 4 correspondante.

Bien entendu l'invention n'est pas limitée aux modes de réalisation décrits ci-dessus et on peut y apporter des variantes d'exécution.

Par exemple, la partie 1 au lieu d'être réalisée en matière plastique peut être réalisée en un matériau rigide, tel que de l'acier ou un alliage léger, la charnière 2 étant alors réalisée par un axe engagé dans des manchons solidaires des parties 1. Les ouvertures 5 peuvent également être réalisées dans des ailes 6 rigidement reliées aux parties 1 transversalement à celles-ci.

Bien que le dispositif selon l'invention ait été représenté avec trois ouvertures 5, permettant d'introduire trois cadenas différents suivant les normes de sécurité en vigueur, on peut prévoir une seule ouverture associée à chaque partie 1 ou au contraire un plus grand nombre d'ouvertures.

On comprend également aisément que le profil des surfaces de butée 4 peut être adapté à la forme de la commande manuelle de l'appareil électrique sur lequel le dispositif de verrouillage est monté.

De plus, bien que pour des raisons de symétrie de mouvement de la commande manuelle 14, la charnière 2 aitété représentée dans une position médiane du dispositif, on peut prévoir d'excentrer la charnière 2 ou de la remplacer par tout moyen équivalent permettant un mouvement des surfaces de butée 4 pour les écarter de la commande manuelle lorsque les ouvertures 5 ne sont pas maintenues en coïncidence et au contraire maintenir celle-ci à proximité de la commande manuelle lorsque les ouvertures 5 sont mises en coïncidence et maintenues dans cette position.

## Revendications

1. Dispositif de verrouillage de la commande (14; 19) d'un appareil électrique à commande manuelle, ce dispositif comprenant deux parties (1) articulées l'une à l'autre par des moyens d'articulation (2) selon un premier axe entre une position de dégagement et une position de verrouillage, des moyens d'accrochage (3) disposés sur chaque partie (1) le long d'un bord espacé des moyens d'articulation (2), chaque partie (1) portant une aile (6) dans laquelle est formée une ouverture de verrouillage (5), les ouvertures de verrouillage (5) étant disposées pour venir en regard l'une de l'autre par glissement des ailes l'une parallèlement à l'autre lorsque le dispositif passe en position de verrouillage, caractérisé en ce que l'une au moins des parties (1) porte une surface de butée (4) positionnée de manière à faire obstacle à l'actionnement de la commande manuelle (14; 18, 19) dans l'une au moins de ses positions possibles lorsque le dispositif est en position de verrouillage, et en ce que chaque aile (6) porte plusieurs ouvertures de verrouillage (5) qui, en position de verrouillage, viennent simultanément en regard avec les ouvertures de verrouillage (5) de l'autre aile (6).

2. Dispositif de verrouillage conforme à la revendication 1, caractérisé en ce que les ailes (6) sont chacune articulées à la partie (1) associée, de manière à être mobiles entre une position couchée (figures 1,2), appropriée pour la fabrication du dispositif, et une position de service (figures 3, 4) dans laquelle elles sont ramenées l'une contre l'autre.

3. Dispositif de verrouillage conforme à l'une des revendications 1 ou 2, caractérisé en ce que les moyens d'articulation (2) entre les parties (1) adjacentes sont en saillie par rapport aux surfaces de butée (4) lorsque le dispositif est en position de verrouillage.

4. Dispositif de verrouillage conforme à l'une des revendications 1 à 3, caractérisé en ce qu'au moins l'une des ailes (6) comporte un téton de positionnement (8) s'étendant transversalement au plan de l'aile (6) et l'autre aile (6) comporte un trou (9) correspondant pour recevoir le téton de positionnement (8) lorsque le dispositif est en position de verrouillage.

5. Dispositif de verrouillage conforme à l'une des revendications 1 à 4, caractérisé en ce que les ouvertures de verrouillage (5) sont obturées par une cloison (10) fragile suivant une direction transversale à son plan et résistante selon une direction sensiblement parallèle à son plan.

6. Dispositif conforme à la revendication 5, caractérisé en ce que la cloison ( 10) comporte des rainures (11) d'affaiblissement.

7. Dispositif conforme à l'une des revendications 1 à 6, caractérisé en ce qu'il est en matière plastique moulée en une seule pièce.

8. Dispositif selon l'une des revendications 1 à 7 adapté à un appareil électrique comportant une commande manuelle par boutons poussoirs (18, 19), caractérisé en ce que l'une des surfaces de butée (4) est en saillie par rapport au plan de l'autre surface de butée (4).

## Patentansprüche

1. Verriegelungsvorrichtung für die Steuerung (14; 19) eines elektrischen Apparats mit manueller Steuerung, wobei die Vorrichtung gebildet wird von zwei Teilen (1), die durch Gelenkeinrichtungen (2) miteinander um eine erste Achse zwischen einer Lösestellung und einer Verriegelungsstellung gelenkig miteinander verbunden sind, Verhakungseinrichtungen (3), die auf jedem Teil (1) entlang eines von den Gelenkeinrichtungen (2) beabstandeten Randes angeordnet sind, wobei jedes Teil (1) einen Flügel (6) trägt, in dem eine Verriegelungsöffnung (5) ausgebildet ist, wobei die Verriegelungsöffnungen (5) angeordnet sind, um, während sich die Vorrichtung in ihre Verriegelungsstellung bewegt, durch paralleles Aneinandergleiten der Flügel miteinander ausgerichtet zu werden, dadurch gekennzeichnet, dass zumindest einer der Teile (1) eine Anschlagfläche (4) aufweist, die so angeordnet ist, dass sie ein Hindernis für die Betätigung der manuellen Steuerung (14; 18, 19) in zumindest einer ihrer möglichen Stellungen bildet, wenn die Vorrichtung in ihrer Verriegelungsstellung ist, und dass jeder Flügel (6) mehrere Verriegelungsöffnungen (5) aufweist, die in der Verriegelungsstellung gleichzeitig mit den Verriegelungsöffnungen (5) des anderen Flügels (6) ausgerichtet sind.

2. Verriegelungsvorrichtung nach Anspruch 1, dadurch gekennzeichnet, dass die Flügel (6) jeweils mit dem zugeordneten Teil (1) derart gelenkig verbunden sind, dass sie zwischen einer Liegestellung (Fig. 1, 2), die für die Fertigung der Vorrichtung geeignet ist, und einer Betriebsstellung (Fig. 3, 4), in der sie gegeneinander gebracht worden sind, beweglich sind.

3. Verriegelungsvorrichtung nach einem der Ansprüche 1 oder 2, dadurch gekennzeichnet, dass die Gelenkeinrichtungen (2) zwischen den benachbarten Teilen (1) bezüglich der Anschlagflächen (4) hervorspringen, wenn die Vorrichtung in ihrer Verriegelungsstellung ist.

4. Verriegelungsvorrichtung nach einem der Ansprüche 1 bis 3, dadurch gekennzeichnet, dass zumindest einer der Flügel (6) einen Positionierungszapfen (8) besitzt, der sich quer zur Ebene des Flügels (6) erstreckt, und dass der andere Flügel (6) ein zugeordnetes Loch (9) besitzt, um den Positionierungszapfen (8) aufzunehmen, wenn die Vorrichtung in ihrer Verriegelungsstellung ist.

5. Verriegelungsvorrichtung nach einem der Ansprüche 1 bis 4, dadurch gekennzeichnet, dass die Verriegelungsöffnungen (5) durch eine Wand (10) verschlossen sind, die entlang einer Richtung quer zu ihrer Ebene zerbrechlich und entlang einer Richtung im wesentlichen parallel zu ihrer Ebene widerstandsfähig ist.

6. Vorrichtung nach Anspruch 5, dadurch gekennzeichnet, dass die Wand (10) Nuten (11) zur Schwächung aufweist.

7. Vorrichtung nach einem der Ansprüche 1 bis 6, dadurch gekennzeichnet, dass sie aus Plastikmaterial besteht, das in einem einzigen Stück geformt ist.

8. Vorrichtung nach einem der Ansprüche 1 bis 7, angepasst an einen elektrischen Apparat, der eine manuelle Steuerung mittels Druckknöpfen (18, 19) aufweist, dadurch gekennzeichnet, dass eine der Anschlagflächen (4) bezüglich der Ebene der anderen Anschlagfläche (4) hervorspringt.

## Claims

1. A device for locking the control member (14, 19) of an electrical appliance of the manual control type, wherein said device comprises two adjacent portions (1) pivotally joined together by hinge means (2) about a first axis between a release position and a locking position, hooking means (3) arranged on each portion along an edge located in spaced relation to said hinge means (2), each portion (1) carrying a wing (6) in which a locking orifice (5) is formed, said locking orifices (5) being so arranged as to register with each other due to the wings sliding parallel to each other when the device moves to the locking position, characterized in that at least one of the portions (1) carries an abutment surface (4) so as to be an obstacle to actuation of the manual control (14; 18, 19) in at least one of the possible positions of said manual control when the device is in the locking position, and in that each wing (6) is provided with several locking orifices (5) which, in the locking position, simultaneously register with the locking orifices (5) of the other wing (6).

2. A locking device according to claim 1, characterized in that each wing is hinged with the associated portion (1), so as to be movable between a lying position (figures 1 and 2), convenient for manufacturing of the device, and a service position (figures 3, 4) in which the wings are brought back against each other.

3. A locking device according to one of claims 1 and 2, characterized in that the hinge means (2) located between the adjacent portions (1) projects with respect to the abutment surfaces (4) when the device is in the locking position.

4. A locking device according to one of claims 1 to 3, characterized in that at least one of the wings (6) has a positioning stud (8) which extends transversely to the plane of the wing (6) and the other wing (6) has a corresponding hole (9) for receiving the positioning stud (8) when the device is in the locking position.

5. A locking device according to one of claims 1 to 4, characterized in that the locking orifices (5) are closed-off by means of a partition wall (10) which is brittle in a direction transverse to its plane and resistant in a direction substantially parallel to its plane.

6. A device according to claim 5, characterized in that the partition wall (10) is provided with weakening grooves (11).

7. A device according to one of claims 1 to 6, characterized in that said device is of plastic material molded in one piece.

8. A device according to one of claims 1 to 7 and adapted to an electrical appliance provided with a manual control unit using push-buttons (18, 19), characterized in that one of the abutment surfaces (4) projects with respect to the plane of the other abutment surface (4).
